# FASCICULE DE BREVET EUROPEEN

(11) **EP 0 954 229 B1**
(45) Date de publication et mention de la délivrance du brevet: **12.09.2001**
(21) Numéro de dépôt: 97952067.3
(22) Date de dépôt: 15.12.1997
(51) Int. Cl.: A45D 26/00

(54) **DISTRIBUTEUR A MAIN DE MATIERE THERMOFUSIBLE, NOTAMMENT DE CIRE A EPILER**
HANDBETÄTIGTER AUSGEBER FÜR HEISSSCHMELZENDES MATERIAL, INSBESONDERE FÜR ENTHAARUNGSWACHS
MANUAL DISPENSER OF FUSIBLE SUBSTANCE IN PARTICULAR OF DEPILATORY WAX

(30) Priorité: 16.12.1996 FR 9615686
(43) Date de publication de la demande: 10.11.1999
(73) Titulaire: SEB S.A., 69130 Ecully (FR)
(72) Inventeur: BONTOUX, Daniel, F-69230 Saint Genis Laval (FR); LEGRAIN, Marc, F-01390 Civrieux en Dombes (FR)
(74) Mandataire: Kiehl, Hubert
(86) Numéro de dépôt international: FR9702308
(87) Numéro de publication internationale: WO9826687

(56) Documents cités:
- FR-A- 2 544 699
- FR-A- 2 706 261
- US-A- 3 982 669
- US-A- 4 344 547
- US-A- 4 790 458
- US-A- 4 807 746
- PATENT ABSTRACTS OF JAPAN vol. 17, no. 623 (M-1511), 17 novembre 1993 & JP 05 193155 A (RICOH CO.), 3 août 1993,

## Description

### DOMAINE TECHNIQUE

La présente invention est relative à un distributeur à main de matière thermofusible, notamment de cire à épiler, mais pouvant également être une crème, un onguent, une colle ou un vernis. Par matière thermofusible, on entend tous types de matières prenant un état physique solide, semi-solide ou pâteux à température ambiante, et se transformant en un état liquide sous l'action de la chaleur, ce qui permet alors, entre autres, son étalement en couche mince. Dans ce distributeur, la matière stockée sous forme solide à température ambiante peut être soumise à un flux thermique pour passer à un état fluide voire liquide pour distribution sous la forme d'une couche mince.

### TECHNIQUE ANTERIEURE

Usuellement, un distributeur comprend un boîtier formant un moyen de préhension manuelle, à l'intérieur duquel est ménagé un réservoir longitudinal de matière thermofusible solide, telle que de la cire en granulés ou sous la forme d'un pain. Dans les versions simplifiées, ce réservoir débouche dans un conduit intermédiaire se terminant par un bec pour dépôt de la couche directement sur la surface d'application, ou dans un volume intermédiaire fermé par un rouleau de transfert de couche.

Le réservoir est en relation thermique avec des moyens de chauffe pour fondre puis maintenir fondue la totalité de la cire de telle sorte que, celle-ci une fois liquide, elle s'écoule hors du distributeur sous la forme d'une bande plus ou moins épaisse en fonction de la vitesse de déplacement du distributeur au dessus de la surface d'application : usuellement la peau de l'utilisatrice. Une fois la bande de cire appliquée sur la peau, on dépose sur celle-ci une bande de gaze ou de plastique devenant solidaire de la cire une fois refroidie et solidifiée. L'arrachage des bandes provoque l'extraction des poils emprisonnés.

Par exemple, le distributeur à rouleau selon le document FR-A-2 520 601 est préalablement installé dans un manchon chauffant au sein d'une boîte de support tout le temps nécessaire pour que la totalité de la cire contenue dans le réservoir fonde. Le temps d'attente s'avère particulièrement long.

Dans la variante de distributeur à rouleau selon le document FR-A-2 706 261, le réservoir réalisé en aluminium comprend une ailette centrale de diffusion, et est chauffé par une résistance électrique accolée contre l'une de ses parois longitudinales. Il convient également, dans ce cas, d'attendre que la totalité de la cire contenue dans le réservoir soit fondue avant de pouvoir utiliser ce distributeur.

Dans les distributeurs à rouleaux selon les documents EP-A-499 317 et US-A-3 103 689, une résistance électrique unique est agencée dans la zone intermédiaire peu au-dessus et parallèlement au rouleau. Si désiré, la résistance est complétée par une ailette orientée vers le rouleau pour également le chauffer. Le démarrage ne peut commencer que lorsque toute la cire présente dans la partie adjacente du réservoir et dans la zone intermédiaire est fondue.

En résumé, avec ces versions simplifiées de distributeurs, l'épilation ne peut généralement commencer que lorsque la totalité de la cire présente dans le réservoir et dans le conduit intermédiaire se terminant par un bec, ou dans la zone intermédiaire en sortie de laquelle se situe le rouleau, a d'abord été fondue. Or, la cire étant usuellement chauffée à sa périphérie, voire seulement en l'un de ses cotés, la chaleur a beaucoup de difficulté à atteindre le coeur du pain de cire ou du volume de granulés compte tenu de sa faible conductibilité thermique. Cette fonte globale implique alors un temps d'attente non négligeable et préjudiciable après la mise en route du chauffage, car il interdit une épilation rapide lorsque l'utilisatrice est pressée.

Dans des versions de distributeurs plus élaborés, le réservoir comprend des moyens pour pousser l'extrémité d'un bâtonnet de cire à travers une buse chaude dont la température est asservie et dont l'orifice donne sur un conduit intermédiaire se terminant par un bec pour dépôt de la couche directement sur la surface d'application ou dans un volume intermédiaire terminé par un rouleau de transfert de couche.

Dans le document EP-A-0 055 157 est décrit un tel type de distributeur particulièrement destiné à l'épilation du visage, et dans lequel la cire sous forme de bâton contenue dans un réservoir est poussée manuellement dans un conduit dont la première partie rectiligne est entourée d'une résistance chauffante. La cire une fois fondue s'écoule dans la seconde partie intermédiaire coudée du conduit débouchant en un orifice de distribution. Afin d'éviter que la cire fondue ne se refroidisse durant son passage dans la seconde partie, ce conduit est réalisé dans un matériau bon conducteur et accumulateur de la chaleur.

Dans le document US-A-1 449 517, un bâton de matière thermofusible est poussé manuellement avec une molette dans une buse intermédiaire chauffante de section conique se réduisant vers la sortie. Cette buse chauffante est également composée d'un matériau métallique massif, donc est longue à chauffer et de forte inertie thermique.

Le document FR-A-914 405 décrit un distributeur électrique pour réaliser des cachets de cire. Dans cette réalisation, on retrouve un col intermédiaire de distribution en aval et relativement éloigné des moyens chauffants disposés à la sortie du réservoir contenant le bâtonnet.

A nouveau, dans ces distributeurs élaborés, la cire est chauffée à sa périphérie et la chaleur a beaucoup de difficulté à atteindre le coeur du bâtonnet compte tenu de sa faible conductibilité thermique. De plus, les moyens de chauffe possèdent généralement une inertie thermique non négligeable. Ceci conduit à surchauffer localement la cire pour accélérer le transfert de chaleur, donc à aggraver les effets d'inertie de l'élément chauffant, et à prendre des risques sur la température finale d'application.

L'utilisation de ce type de distributeur est alors délicate car, à l'arrêt des moyens de chauffe, le conduit intermédiaire et/ou la buse ne se refroidissent pas instantanément faisant que la cire continue à fondre et à s'écouler hors du réservoir quelques instants. Cette cire supplémentaire vient par la suite se coller contre les parois de la buse et autres parois intermédiaires adjacentes.

Ceci rend les démarrages ultérieurs difficiles car il faut alors attendre que non seulement la buse chauffante ait repris sa température de travail, mais également que toute la cire aval présente dans la partie de distribution soit également fondue pour redémarrer, au risque que l'ensemble du bâtonnet se ramollisse et rende le distributeur inutilisable par un engluage complet.

### EXPOSE DE L'INVENTION

Le but de la présente invention est de réaliser un distributeur à main de matière thermofusible, notamment de cire à épiler, dans lequel la fusion au démarrage de la totalité de la cire en granulés ou en pain solide stockée dans le réservoir soit beaucoup plus rapide qu'auparavant, ceci afin de permettre une première distribution de cire aussi vite que possible.

Comme auparavant, la construction du distributeur doit être telle que l'inertie thermique n'influe pas sur le fonctionnement, notamment lorsque ce distributeur se termine par un bec de distribution direct de la cire sur la surface d'application ou par un rouleau de transfert et d'application.

La structure de ce distributeur doit toutefois rester aussi simple que possible pour assurer un fonctionnement fiable dans le temps et pour maintenir des coûts de réalisation et de montage à un niveau raisonnable.

Ces buts sont réalisés dans un distributeur à main de matière thermofusible, notamment de cire à épiler, comprenant un boîtier formant un moyen de préhension manuelle à l'intérieur duquel est ménagé un réservoir de matière thermofusible solide en granulés ou sous la forme d'un pain ainsi que des moyens de chauffe de cette matière thermofusible du fait que tout ou une partie (de démarrage) de ces moyens de chauffe est agencé de manière sensiblement homogène soit dans tout le volume du réservoir, soit dans une ou plusieurs surfaces susceptibles de traverser de manière mobile sensiblement tout le réservoir.

Par "agencement homogène" dans un plan ou un volume, on entend un agencement par lequel les moyens de chauffe sont sensiblement identiques, uniformes, par unité de surface ou de volume pour délivrer un chauffage pratiquement constant en chacun des points du plan ou du volume.

Ces moyens de chauffe additionnels étant d'une part homogènes, et résidant d'autre part dans ou traversant la totalité du pain de cire, peuvent alors être particulièrement puissants de telle sorte à fondre très rapidement sans risque cette cire au démarrage du distributeur. Une fois la cire fondue, ces moyens de chauffe de démarrage interne au réservoir peuvent être arrêtés et mis de côté pour laisser la cire s'écouler vers la sortie, des moyens de chauffe latéraux conventionnels assurant alors le simple maintien de la cire à l'état fondu. En alternative, ces moyens de chauffe internes peuvent eux-mêmes être établis à une puissance inférieure de simple maintien de la cire à l'état fondue.

Dans la suite de l'exposé, en référence à un exemple de réservoir cylindrique vertical de section rectangulaire ouvert vers le haut, on définit par "section longitudinale vue de devant" une surface longitudinale parallèle au plus grand côté vertical, par "section longitudinale vue de côté" une surface longitudinale parallèle au côté latéral correspondant à l'épaisseur du réservoir et du pain de cire, et par "section transversale" une surface perpendiculaire à l'axe vertical longitudinal. Le côté fermé du réservoir opposé à la sortie sera dénommé "fond".

Selon un premier mode de réalisation, les moyens de chauffe se présentent sous la forme d'une grille formée de fils résistifs de chauffage initialement agencée contre l'un des côtés du réservoir et susceptible de se déplacer jusqu'à l'autre côté opposé.

Les moyens de chauffe homogènes se résument alors à une simple résistance chauffante à mailles ou à fils parallèles facile à réaliser et laissant des interstices de passages pour la cire une fois celle-ci fondue. La chaleur dissipée par cette grille est facilement contrôlable en fonction de l'intensité du courant qui la traverse. Ainsi, au fur et à mesure de sa fusion, la cire passe au travers de la grille permettant à celle-ci de progresser vers une zone encore non fondue. On constate alors que la température de la grille se régularise automatiquement à une valeur peu au dessus du point de fusion de la cire, la puissance électrique fournie conditionnant la quantité de cire fondue par unité de temps, donc la vitesse de déplacement de la grille au travers du pain. De plus, cette résistance peut être de faible épaisseur, donc peu inerte thermiquement.

Selon une première variante du premier mode de réalisation, la section transversale est constante tout le long du réservoir et les moyens de chauffe sont une grille transversale à mailles de dimensions égales ou légèrement inférieures à celles de la section, cette grille étant déplacée du fond du réservoir vers la sortie, puis de retour vers le fond, par des moyens de déplacement de la grille. Cet agencement s'apparentant à celui d'un piston dans une seringue est relativement logique et éprouvé.

Utilement, les moyens de déplacement comprennent une tige traversant le fond du réservoir et accouplée soit par une bielle articulée, soit par une glissière transversale à un vilebrequin ou à un tenon excentré d'une roue animée en rotation par un moteur à ressort ou électrique. Ce mécanisme est relativement simple et se prête plutôt bien à une fabrication en masse à coûts réduits.

Utilement alors, la tige comprend une première partie conductrice reliant en permanence la grille à un contact électrique d'alimentation situé au passage de la tige au travers du fond du réservoir, suivie d'une seconde partie isolante reliée à la bielle ou à la glissière, la périphérie de la grille étant en contact avec les parois métalliques du réservoir. Cet agencement permet d'alimenter simplement une grille bien que mobile tout au long de son trajet, et ceci même sous une forte intensité apportant la puissance électrique nécessaire pour assurer la fusion rapide de la cire.

Utilement, un interrupteur de fin de course est agencé à proximité du point mort bas de la bielle, glissière ou tenon de roue, pour arrêter le chauffage de puissance de démarrage lorsque la grille est de retour au fond du réservoir, et, si désiré, pour déclencher un chauffage d'appoint d'entretien de la cire fondue.

Selon une seconde variante du premier mode de réalisation, les moyens de chauffe comprennent une grille longitudinale constituée d'une série de bilames proches parallèles agencés côte à côte entre deux électrodes s'étendant respectivement tout le long de deux bords opposés de la grille. En alternative, la grille est constituée d'un bilame unique sinusoïdal passant alternativement d'un support le long d'un bord à un autre support le long du bord opposé.

Par bilame, on entend une lame formée par deux lames métalliques solidaires, par exemple accolées à plat, et présentant chacune un coefficient de dilatation différent, tel que l'acier et le cuivre, de telle sorte que ce bilame fléchit sous l'effet de la chaleur, notamment celle dissipée par l'énergie électrique le traversant.

Alors, on donne au réservoir la géométrie correspondante au volume parcouru par cette grille à bilames lorsqu'elle se déforme sous l'influence de son élévation en température proche de celle de fusion de la cire. Cet agencement est particulièrement remarquable du fait que l'on s'affranchit élégamment de tout mécanisme de déplacement de la grille, ce qui permet un gain considérable de place, soit que le distributeur devient plus petit, soit que le réservoir est agrandi.

Si désiré, la largeur, donc la résistivité, du ou des bilames est légèrement variable dans le sens de la longueur de la grille, cette largeur étant toutefois identique au sein de chaque section successive de surface s'étendant d'un bord latéral à l'autre de la grille.

Alors, la valeur des moyens de chauffe sensiblement constante au sein d'une section latérale de surface est par contre modulée le long de la grille en fonction du volume de cire à fondre, c'est-à-dire en fonction de l'épaisseur du réservoir et/ou du pain de cire, en correspondance avec cette section. Cette caractéristique trouve tout son avantage dans le cas de réservoir de section transversale évoluant longitudinalement.

Selon une première forme d'exécution, la section longitudinale vue de côté du réservoir est en forme de lentille, et la grille bilame longitudinale est articulée en rotation autour du premier support/électrode latéral, ou autour d'un axe parallèle adjacent, au niveau de la sortie du réservoir, par exemple au niveau de l'axe du rouleau, le support/électrode latéral opposé étant guidé en coulissement longitudinal au fond du réservoir ; ou inversement le premier support/électrode étant articulé au fond du réservoir.

Selon une seconde forme d'exécution, la section longitudinale vue de côté du réservoir devient triangulaire au niveau de son fond, et la grille bilame longitudinale n'est fixée qu'au fond du réservoir par son support/électrode latéral correspondant.

Cette gamme de réalisations permet une optimisation du chauffage dans toute la masse du pain ou bloc en fonction des paramètres thermiques des différentes cires et autres produits thermofusibles.

Dans l'une comme l'autre des variantes, la sortie du réservoir peut donner sur un rouleau de transfert et d'application monté sur un berceau d'escamotage en rotation ou en translation. Cet agencement permet de charger aisément la cire dans le réservoir en le faisant passer par la sortie large.

Selon un second mode de réalisation, les moyens de chauffe sont un fil électrique résistif de chauffe agencé en un paquet de boucles sensiblement homogène dans le volume du réservoir.

En alternative les moyens de chauffe peuvent être une mousse lâche en matériau électrique résistif de chauffe, cette mousse étant alimentée par deux électrodes opposées. Par mousse "lâche" on entend une mousse qui, à l'inverse d'une mousse serrée, présente de larges alvéoles en communication, donc une très grande porosité. Ce type de mousse métallique est par exemple déjà utilisée dans le domaine des électrodes de batteries.

Les moyens de chauffe étant ainsi déjà présents en tout point du bloc de cire, celui-ci peut être fondu extrêmement rapidement d'un seul tenant par application d'une puissance électrique adéquate. On peut alors le décrire comme un chauffage "flash" par analogie aux ampoules utilisées en photographie.

De préférence, le fil ou la mousse des moyens de chauffe sont souples, et le réservoir comprend des moyens pour pousser la cire vers la sortie, les moyens de chauffe étant alors comprimés. Ceci permet d'utiliser le distributeur de manière mieux contrôlée dans toutes les positions, notamment à la verticale avec la sortie orientée vers le haut pour traitement des aisselles ou du visage.

Alors, le fil ou les alvéoles de la mousse étant fins, ces moyens de chauffe peuvent également présenter une faible inertie thermique, c'est-à-dire qu'ils sont peu susceptibles de stocker des calories et peuvent refroidir très rapidement après l'arrêt du chauffage d'entretien pour éviter que la cire ne continue à s'écouler lorsque le distributeur est arrêté.

Selon une forme d'exécution préférée, le réservoir est une cartouche amovible cylindrique dont l'une des extrémités est fermée par une tête de piston coulissant et l'autre extrémité se termine soit par un bec, soit par un rouleau de distribution, le distributeur associé comportant un piston poussé en avant dans un réceptacle de cartouche, et ceci par un ressort sous le contrôle d'un mécanisme. Utilement la cartouche présente une collerette supérieure de fixation au distributeur, cette collerette ayant également une fonction d'isolation de la cire pour le distributeur.

La vente et la manipulation de cire sous forme de cartouches de recharge jetables sont alors grandement facilitées, notamment du fait que la collerette empêche un encrassage du distributeur.

Par exemple, ce mécanisme de contrôle du distributeur peut comprendre un fil venant s'enrouler sur un tambour entraîné par un ressort spiral interne lorsque le ressort du piston est comprimé, ainsi qu'un levier de retenue du tambour lorsque le fil se dévide en étant entraîné par le piston poussé par le ressort. Ce mécanisme de conception assez simple mais efficace et fiable se prête assez bien à une fabrication en masse à coûts réduits, notamment du fait que la majorité des pièces peuvent être moulées en matière plastique.

### DESCRIPTION SOMMAIRE DES DESSINS

L'invention sera mieux comprise à l'étude de modes de réalisation pris à titre nullement limitatif et illustrés dans les figures annexées dans lesquelles :
- les figures 1a et 1b sont des vues en coupe longitudinale respectivement de côté et de devant d'une première variante du premier mode de réalisation du distributeur à main selon l'invention,
- les figures 2a, 2b et 2c sont des vues similaires aux figures 1 lors de différentes étapes d'utilisation du premier distributeur,
- les figures 3a et 3b illustrent des vues en coupe longitudinale respectivement de côté et de devant d'une seconde variante du premier mode de réalisation du distributeur à main selon l'invention,
- les figures 4a et 4b sont des vues similaires aux figures 3 montrant le mode de chargement de la cire,
- les figures 5a et 5b illustrent des vues en coupe longitudinale respectivement de côté et de devant d'une autre forme d'exécution du distributeur selon les figures 3,
- les figures 6a, 6b et 6d sont des vues en coupe longitudinale de côté d'un second mode de réalisation du distributeur à main selon l'invention, la vue 6c étant une vue en coupe de devant du distributeur selon la figure 6b, et
- la figure 7 illustre en coupe longitudinale une variante de cartouche adaptable sur le distributeur de la figure 6.

### MEILLEURE MANIERE DE REALISER L'INVENTION

Sur les figures 1a et 1b est illustrée une première variante d'un distributeur de cire à épiler dont les moyens de chauffage de fusion de la cire sont basés sur un premier mode de réalisation correspondant à une grille de chauffage mobile au travers du réservoir.

Ce distributeur comprend un boîtier externe 10 de préhension à la main, en l'occurrence sensiblement parallélépipédique. Dans la première moitié supérieure de ce boîtier est logé un réservoir 12 de cire 5 également parallélépipédique fermé en sa partie inférieure par un fond et obturé en sa sortie supérieure par un rouleau de transfert et d'application 20. Ce réservoir est de préférence réalisé en matériau métallique conducteur de la chaleur, par exemple de l'aluminium.

Le rouleau 20 se présente sous la forme d'un manchon cylindrique en plastique monté sur un noyau métallique. Les caractéristiques du plastique du manchon sont choisies en fonction de celles de la cire, notamment de sa mouillabilité, pour entraîner cette cire sous forme de bande et la déposer sur la surface d'application, en l'occurrence la peau de l'utilisatrice. Le noyau métallique assure un transfert de chaleur par conduction pour maintenir la bande de cire transférée à l'état pâteux jusqu'à la surface d'application. Comme illustré, ce rouleau 20 est monté entre les deux extrémités des branches d'un berceau 22 en forme de U articulé en rotation au niveau de sa traverse centrale. Ce rouleau peut donc être escamoté vers le haut par une rotation du berceau pour dégagement de la surface de sortie du réservoir 12. En position d'obturation, le rouleau et le berceau sont maintenus par deux boutons-pression 24 de verrouillage agencés dans le prolongement de chacune des extrémités de l'axe de rotation du rouleau.

Une résistance chauffante d'entretien 30 est accolée contre l'une des plus larges parois longitudinales du réservoir 12, l'autre paroi opposée étant accolée contre une face interne des boîtiers 10. Cet élément de chauffage 30 assure le maintien à l'état liquide de la cire 5 contenue dans le réservoir 12 une fois celle-ci fondue.

Plus particulièrement selon l'invention, la fusion de la cire contenue dans le réservoir, que ce soit sous forme de granulés tels qu'illustrés sur les figures 1 ou sous la forme d'un pain ou bloc solide de cire de dimensions correspondantes à celles internes du réservoir, est assurée par une grille chauffante spéciale 32 tenue en son milieu par l'extrémité supérieure d'une tige-poussoir 40 de telle sorte à être mobile du fond du réservoir vers la sortie, puis de retour.

A cet effet, cette tige 40 traverse un manchon cylindrique 11 ménagé au centre du fond du réservoir 12. Outre une fonction de guidage, ce manchon assure également une fonction d'étanchéité entre la tige et le réservoir en regard de la cire fondue. Par ailleurs, la partie supérieure de la tige 40, à savoir celle amenée à passer au travers du manchon lors du déplacement de la grille dans le réservoir, est conductrice d'électricité : soit qu'elle soit revêtue d'une couche métallique, soit qu'elle soit constituée d'une baguette métallique pleine ; la partie inférieure étant en un matériau isolant tel que du plastique. Alors, le manchon 11 comprend un joint 13 faisant également office d'électrode d'alimentation électrique de la grille chauffante 32 au travers de cette partie supérieure conductrice de tige 40, le retour du courant s'effectuant par le métal du réservoir 12.

La grille chauffante transversale 32 peut être réalisée sous la forme d'un tissage à larges mailles de fils électriques résistifs, voire une plaque métallique moulée avec un réseau d'alvéoles traversantes. Les dimensions de cette grille correspondent à celles de la section interne du réservoir de telle sorte à obtenir un frottement permanent avec les parois sans coincement. Le matériau et/ou l'épaisseur de cette grille sont établis de telle sorte qu'ils soient relativement rigides dans leurs pans, c'est-à-dire qu'ils ne fléchissent pas trop en leurs périphéries lorsque poussés en leurs milieux.

Les moyens de déplacement de la tige 40, donc de la grille chauffante 32 au sein du réservoir 12, sont basés sur un mécanisme transformant un mouvement d'entraînement en rotation issu d'un moteur en un mouvement de translation alternatif. Tel qu'illustré, ce mécanisme comprend d'abord une glissière transversale 42 montée à l'extrémité inférieure de la tige 40, cette glissière présentant une rainure ou une ouverture oblongue transversale. Dans cette rainure est engagé un tenon 43 solidaire de la périphérie d'une roue 44 dont l'axe central est tenu, libre en rotation, à l'extrémité d'une extension inférieure de support du réservoir 12. Ce tenon 43 est donc excentré par rapport à l'axe de rotation de la roue. Un ressort spiral 45 coaxial à la roue est fixé d'une part sur un engrenage 46 monté libre en rotation sur l'axe de la roue et d'autre part, contre la face interne d'une collerette arrière de la roue 44, cette collerette formant un logement de protection pour ce ressort spiral. Cet engrenage 46 est en prise avec un pignon solidaire d'un axe traversant le boîtier 10 et se terminant par un bouton 47 ou autre manivelle. Ce bouton permettant d'appliquer manuellement une rotation à l'engrenage 46 que dans un seul sens dit "d'armement", l'autre sens étant bloqué par un cliquet agissant sur bouton, le pignon ou l'engrenage. La roue 44 est elle-même retenue par un second cliquet pour éviter qu'elle ne tourne intempestivement lorsque le ressort spiral 45 est quelque peu tendu.

Un interrupteur 49 est agencé près de l'extrémité inférieure de la roue 44 de telle sorte à être basculé par la glissière transversale 42 lorsqu'elle se situe en son point mort bas tel qu'illustré sur la figure 1.

Le mode d'utilisation de ce distributeur tel que décrit précédemment va maintenant être détaillé en référence aux figures 2.

La paire de figures 2a illustre comment le rouleau 20 peut être escamoté hors de la sortie du réservoir 12 par rotation vers le haut de son berceau 22. On peut alors charger le réservoir avec de la cire 5 en pain ou en granulés. Après avoir rabattu le rouleau et l'avoir verrouillé en place par action sur les boutons de maintien 24, l'utilisateur agit sur le bouton ou la manette externe 47 pour tendre le ressort spiral interne 45. L'utilisateur agit ensuite sur le second cliquet pour libérer la roue 44 qui, sous l'influence du ressort 45, commence à tourner entraînant alors la tige centrale longitudinale 40 vers le haut poussant la grille 32 contre la cire. L'interrupteur inférieur 49 bascule déclenchant alors l'alimentation de la grille en puissance électrique.

Comme illustré sur la paire de figures 2b, la grille alimentée avec une forte puissance électrique chauffe rapidement, mais de manière homogène, toute la tranche du pain de cire ou des granulés en contact. Cette tranche de cire fond et devient alors rapidement liquide, ce qui lui permet de passer au travers des mailles de la grille pour s'écouler vers le fond du réservoir, la grille poussée par sa tige venant immédiatement en contact avec la tranche suivante encore solide. Cette tranche suivante fond également très rapidement pour s'écouler elle aussi au travers de la grille. Ce processus se développe en continu, et on constate que la grille progresse à vitesse sensiblement constante de part et d'autre du réservoir. Surtout, grâce à cette avance progressive de la grille, la température de celle-ci se régularise automatiquement à une valeur supérieure que de quelques degrés à celle de fusion de la cire. Comme on peut aisément le comprendre, la vitesse de progression de cette grille dans le pain de cire dépend essentiellement de la vitesse de fusion des tranches successives elle-même dépendante de la puissance électrique appliquée à la grille. Or, la température de la grille se régulant automatiquement, on peut se permettre de lui appliquer une puissance forte pour justement accélérer cette fusion, donc diminuer le temps d'attente.

La paire de figures 2c illustre comment la poursuite de la rotation de la roue 44 a ramené la grille vers le fond en repassant au travers de la cire dont elle confirme la fusion. Lorsque la glissière transversale 42 revient en son point mort bas, elle rebascule l'interrupteur 49 qui arrête l'alimentation électrique vers la grille mobile et qui enclenche celle pour la résistance chauffante d'appoint 30 pour seul maintien de la cire à l'état fondu dans le réservoir. En orientant alors le distributeur vers le bas, la force de gravité amène la cire fondue contre le rouleau qui entraîne une nappe en sa périphérie, l'épaisseur de cette nappe étant calibrée par l'épaisseur de l'interstice présent entre le rouleau et le bord correspondant du boîtier, ces deux éléments ayant un effet de calandre.

L'invention n'est pas strictement limitée à ce mode de réalisation tel que décrit mais englobe de nombreuses variantes. Notamment, l'homme du métier peut aisément modifier le mécanisme d'avance et de recul de la grille. Si désiré, il peut remplacer le moteur à ressort par un moteur électrique. Il peut également remplacer la roue 44 avec son tenon 43 par un vilebrequin et/ou remplacer la partie inférieure de la tige 40 et la glissière transversale 42 par une bielle articulée en ses deux extrémités.

Les figures 3 et 4 illustrent une seconde variante d'un distributeur de cire à épiler dont les moyens de chauffage de fusion de la cire sont basés sur un premier mode de réalisation correspondant à une grille mobile au travers du réservoir.

Cette seconde variante se particularise en ce que la grille chauffante 50 est agencée selon un plan longitudinal du boîtier 10, et en ce qu'elle est formée de barreaux parallèles côte à côte réalisés en un matériau se déformant de lui-même sous l'effet de la chaleur. Notamment, chaque barreau est un bilame constitué de deux lames métalliques différentes accolées à plat et présentant chacune un coefficient de dilatation sensiblement différent de telle sorte à fléchir lors de variations de températures. Comme mieux visible sur les figures 3b et 4b, cette grille longitudinale est de préférence réalisée par un découpage dans une plaque bilame pour former une lame unique sinusoïdale de forme rectangulaire allongée, chaque barreau étant relié en série au barreau suivant par une liaison située alternativement au bord latéral supérieur et inférieur de la grille. Ces liaisons sont fixées d'une part sur un support inférieur 52 ayant la forme d'une barre transversale, et d'autre part sur la traverse centrale d'un support supérieur 54 en forme de U, les branches 56 latérales recevant les deux extrémités de connexion électrique 57 de cette grille. De plus, cette grille bilames 50 présente, vue de côté, une courbure initiale en arc-de-cercle.

Alors, le distributeur comprend un boîtier de préhension 10 dont la forme extérieure est aussi plaisante et esthétique que possible et contenant un réservoir interne 16 dont la section longitudinale, telle que vue de côté sur les figures 3a et 4a, est en forme de lentille, c'est-à-dire définie par deux arcs de cercles symétriques par rapport au plan médian du distributeur, ces arcs de cercles étant sensiblement égaux à l'arc de cercle définissant la courbure initiale de la grille bilames 50.

Comme illustré, le support supérieur en U 54 de grille 50 est articulé en rotation à l'extrémité de chacune de ses branches latérales 56, et ceci au niveau de l'axe de rotation 55 du rouleau 20 obturant la sortie du réservoir 16. Par contre, le second support arrière 52 de la grille bilames 50 est mobile en coulissement dans une rainure de fond 14 du réservoir 16. Comme mieux visible sur les figures 4a et 4b, le rouleau 20 est monté à l'extrémité d'un berceau 23 d'escamotage en translation, c'est-à-dire que ce rouleau est tenu de part et d'autre par deux plaques dont le bord inférieur en crochet coulisse dans des rainures ménagées dans la face interne latérale du réservoir 16, et dont les bords supérieurs sont repliés en U pour contourner les branches latérales du support supérieur 54 de la grille bilames 50.

Utilement, l'un des barreaux de la grille est partiellement magnétisé ou porte un petit aimant et le boîtier comporte deux interrupteurs à lame souple en correspondance dans les faces longitudinales avant et arrière. Ces interrupteurs permettent de détecter la position de la grille bilames au sein du réservoir : soit contre la face longitudinale de devant : seul l'interrupteur avant correspondant étant basculé ; soit au milieu du réservoir : aucun des interrupteurs n'étant basculé ; soit contre l'autre face longitudinale arrière : seul l'autre interrupteur arrière étant basculé.

Ce distributeur est utilisé de la manière suivante.

Initialement, et comme illustré sur les figures 4, la grille bilames se situe contre la face longitudinale arrière. Le rouleau 20 est dégagé en tirant sur le berceau d'escamotage 23 pour lui imprimer une translation vers l'extérieur. On peut alors remplir le réservoir 16 avec des granulés de cire. Une fois le rouleau remis en place, l'utilisatrice peut déclencher l'alimentation électrique de la grille bilames qui commence à chauffer.

De par son élévation en température, la grille bilames 50 commence à se raidir, donc à appuyer contre les granulés 5. La grille bilames continue à monter en température jusqu'à atteindre celle de fusion de la cire. Les granulés de cire en contact commencent à fondre, et, une fois liquides, traversent cette grille. Celle-ci, continuant à se déformer sous l'influence de sa haute température, vient immédiatement en contact avec les granulés suivants encore solides qui fondent également rapidement. Au fur et à mesure de la fonte des granulés, la déformation de la grille bilames peut se poursuivre, faisant qu'elle traverse ainsi de manière continue la totalité du réservoir jusqu'à venir se plaquer contre la face opposée longitudinale de devant, l'interrupteur correspondant basculant alors. Au cours de cette déformation, le support inférieur 52 libre s'est avancé puis a reculé au sein de la rainure 14. L'alimentation de la grille chauffante est alors arrêtée pour enclencher l'alimentation de moyens de chauffage complémentaires de maintien de la cire à l'état fondu; par exemple des éléments résistifs CTP auto-régulés (c'est-à-dire à coefficient de température positif).

Si désiré, on peut prévoir que la largeur des barreaux de la grille longitudinale bilames 50 soit plus fine au milieu de la grille qu'en ses deux extrémités supérieures et inférieures. Cette grille étant en ce niveau médian plus résistive, elle y délivre plus de puissance calorifique, ce qui accélère sa progression compensant ainsi le fait que le volume de cire soit plus grand à ce niveau. Il n'en reste pas moins que cette grille est homogène dans les portions de surfaces successives définies par sa largeur et par les unités de longueur.

La cire étant fondue, il suffit de basculer le distributeur vers le bas pour amener la cire par gravitation contre le rouleau, cette cire étant distribuée en nappe d'épaisseur contrôlée par la calandre constituée par le rouleau et son bord de boîtier adjacent.

La figure 5 illustre une seconde forme d'exécution de distributeur comprenant une grille bilames 60 dans lequel la section longitudinale vue de côté du réservoir 18 contenant la cire 5 est sensiblement triangulaire dans sa seconde moitié inférieure proche du fond. Alors, le support inférieur 62 de la grille 60, recevant les deux électrodes de connexion de cette grille bilames, dont les barreaux sont également reliés en série, est fixé rigidement au fond du réservoir. Par contre, le support supérieur opposé 64 est libre mobile en translation pour passer du côté antérieur au côté postérieur du distributeur lors de la déformation de cette grille sous l'effet de la chaleur. Cet agencement permet d'augmenter sensiblement le volume du réservoir 18 peu en-dehors du rouleau 20 monté sur son berceau 23 d'escamotage en translation.

Les figures 6 et 7 illustrent un distributeur basé sur un second mode de réalisation des moyens de chauffe de la cire selon l'invention dans lequel ces moyens de chauffe résident de manière sensiblement homogène dans la masse de la cire contenue dans le réservoir.

Plus particulièrement et comme mieux visible sur les figures 6 et 7, le réservoir de cire se présente ici sous la forme de cartouches 70,71 amovibles de forme cylindrique, de section transversale rectangulaire, et éventuellement circulaire. Selon une première variante illustrée sur les figures 6b et 6c, l'embout supérieur 78 de distribution de la cartouche présente une section longitudinale vue de côté triangulaire pour se terminer en une ouverture longiligne prolongée d'une spatule permettant l'étalement à plat de la cire une fois fondue. Selon une seconde variante illustrée sur la figure 7, la sortie supérieure de la cartouche est obturée par un rouleau 79 de transfert et d'application dont les deux extrémités de l'axe de rotation sont tenues dans des languettes latérales de la cartouche. Dans le cas d'une cartouche de section circulaire, le bec de distribution peut être alors conique pour se terminer en un orifice de sortie circulaire pour dépôt de lignes fines de cire.

La partie supérieure de ces cartouches présente de plus une collerette 72 de fixation à un distributeur décrit par la suite. En leur autre extrémité inférieure, ces cartouches sont fermées par une tête de piston 76 de dimensions correspondantes à celles de leur section interne de telle sorte à pouvoir y glisser longitudinalement tout en assurant une étanchéité en regard de la cire fondue. Par exemple, cette tête de piston 76 peut présenter une collerette périphérique arrière de frottement contre la paroi interne des cartouches.

Plus particulièrement selon l'invention, les moyens de chauffe sont ici constitués d'un fil résistif 74 bouclé de manière sensiblement homogène dans tout le volume de granulés de cire 5 ou dans tout le volume de pain de cire présent initialement dans cette cartouche. Ce bouclage peut présenter soit un agencement régulier dans plusieurs plans superposés soit, comme illustré, être apparemment aléatoire à la manière d'un paquet de boucles plus ou moins larges. Les deux extrémités de ce fil sont raccordées sur des électrodes de contact 75 latérales agencées de part et d'autre de la cartouche, par exemple en sa partie inférieure. En alternative, on peut envisager de remplacer ce fil résistif bouclé par une mousse alvéolaire métallique à mailles très larges. Une telle mousse peut être réalisée, par exemple, par électrolyse dans un bain de sels métalliques d'une mousse fibreuse disponible dans le commerce. Cette mousse résistive est alors alimentée par deux électrodes longitudinales verticales disposées de part et d'autre de la cartouche.

Comme illustré dans la partie inférieure de la figure 6a, le distributeur 80 associé comprend un boîtier de préhension manuelle dont la forme extérieure répond plutôt à des critères esthétiques et dont l'intérieur comprend un réceptacle 82 longitudinal derrière une ouverture d'introduction de la cartouche. La forme interne de ce réceptacle 82 correspond sensiblement à celle externe de la cartouche 70 hormis une extension inférieure cylindrique fermée par une embase 88. A l'intérieur de ce réceptacle est agencé un piston transversal supérieur 84 et un ressort de compression 86 inférieur reposant, au niveau de l'extension contre l'embase 88 et poussant le piston 84 vers le haut.

Un mécanisme permet de contrôler la position du piston 84 à l'intérieur du réceptacle 82 lorsque mis sous la pression de son ressort. Ce mécanisme comprend un fil 90 coaxial au réceptacle, relié d'une part au piston 84 et traversant d'autre part l'embase 88 pour venir s'enrouler autour d'un tambour 92 mobile en rotation sous l'effet d'un ressort spiral 94 interne. Un levier de retenue 96 agit à la manière d'un cliquet, c'est-à-dire que sa branche courte inférieure vient en appui contre le tambour alors que sa branche supérieure longue se termine par un bouton émergeant hors du boîtier, une poussée sur le bouton dégageant la branche inférieure hors de contact du tambour 92.

Le bord de l'ouverture supérieure d'introduction du distributeur présente des moyens de fixation complémentaires à la collerette de verrouillage 72 de la cartouche 70.

Le mode d'utilisation du distributeur décrit précédemment va maintenant être détaillé en référence aux figures 6a à 6d.

L'utilisateur présente la cartouche 70 devant l'ouverture d'introduction du distributeur tel qu'illustré sur la figure 6a. Lorsqu'il pousse cette cartouche 70 à l'intérieur du distributeur, la tête de piston 76, retenue par le volume de cire 5 présent dans la cartouche, vient appuyer et pousser le piston 84 vers le bas, ce qui d'une part comprime le ressort 86 et d'autre part autorise un enroulement de la partie inférieure du fil 90 autour du tambour 92 tournant sous l'action de son ressort spiral 94. Cette introduction est poursuivie jusqu'à ce que la collerette 72 de la cartouche vienne se placer contre la périphérie de l'orifice d'introduction du distributeur dans lequel il est verrouillé, par exemple suite à une rotation d'un quart de tour si la section de la cartouche est circulaire, ou par des crochets flexibles, si la section est rectangulaire. Dans cette position finale, les électrodes 75 de la cartouche viennent en contact avec des électrodes en correspondance ménagées dans la face interne du réceptacle. Le levier d'échappement 96, ayant autorisé une rotation du tambour dans le sens des aiguilles d'une montre, retient toutefois celui-ci contre une rotation en sens inverse. Le distributeur ainsi prêt à l'emploi est illustré sur les figures 6b et 6c.

Par action sur un interrupteur non illustré, l'utilisateur déclenche alors l'alimentation électrique dans le fil résistif 74 pour chauffage et fonte de la cire. Cette fusion est d'autant plus rapide que le filament étant fin et long, il présente un maximum de surface de contact avec la cire pour transmission de calories De plus, compte tenu que ce fil est réparti de manière sensiblement homogène dans la masse de la cire, le chauffage peut être établi à une valeur suffisamment forte pour fondre cette cire relativement rapidement sans risque de brûlures. Un capteur thermique peut mesurer la température de la cire et réduire l'alimentation électrique quelque temps après qu'elle ait atteint la température de fusion, et ceci à une valeur juste suffisante pour maintenir cette cire à l'état liquide.

Alors, et comme illustré sur la figure 6d, une action sur le bouton du levier d'échappement 96 permet de laisser le fil 90 se dévider, autorisant alors un déplacement vers le haut du piston 84 sous l'action de son ressort hélicoïdal 86. La cire fondue est alors poussée vers le bec de distribution 78 ou le rouleau 79 pour étalement sur la peau de l'utilisatrice. Cette avancée du piston 84 se traduit par une compression du paquet de boucles de fil résistif souple. Si le bouton du levier d'échappement est relâché, le fil 90 et le piston 84 sont à nouveau bloqués en position, ce qui arrête la sortie de la cire. Un nouvel appui sur le levier d'échappement redéclenche l'étalement de la cire.

Dans tous les exemples décrits de distributeurs, les moyens de chauffe sont alimentés en puissance électrique à partir d'un dispositif abaisseur de tension, par exemple de 220 V alternatif à 12 V continu. De préférence ces moyens permettent également de régler la puissance électrique à une valeur prédéterminée en fonction des caractéristiques propres à chacune des cires utilisées. De nombreuses autres améliorations peuvent être apportées à ces distributeurs dans le cadre des revendications.

### POSSIBILITES D'APPLICATION INDUSTRIELLE

L'invention trouve son application dans le domaine des appareils d'épilation à cire et plus particulièrement dans celui des appareils grand public.

## Revendications

1. Distributeur à main de matière thermofusible, notamment de cire (5) à épiler, comprenant un boîtier (10) formant un moyen de préhension manuelle à l'intérieur duquel est ménagé un réservoir (12, 16, 18) de matière thermofusible solide en granulés ou sous la forme d'un pain ainsi que des moyens de chauffe (30, 32, 50, 74) de cette matière thermofusible, **caractérisé en ce que** tout ou une partie de ces moyens de chauffe (74) est agencé de manière sensiblement homogène soit dans tout le volume du réservoir, soit (32,50) dans une ou plusieurs surfaces susceptibles de traverser de manière mobile sensiblement tout le réservoir.

2. Distributeur selon la revendication 1, **caractérisé en ce que** les moyens de chauffe se présentent sous la forme d'une grille (32,50) formée de fils résistifs de chauffage initialement agencée contre l'un des côtés du réservoir et susceptible de se déplacer jusqu'à l'autre côté opposé.

3. Distributeur selon la revendication 2, **caractérisé en ce que** la section transversale est constante tout le long du réservoir (12), et en ce que les moyens de chauffe sont une grille transversale (32) à mailles de dimensions égales ou légèrement inférieures à celles de la section, cette grille étant déplacée du fond du réservoir vers la sortie, puis de retour vers le fond, par des moyens de déplacement de la grille.

4. Distributeur selon la revendication 3, **caractérisé en ce que** les moyens de déplacement comprennent une tige (40) traversant le fond du réservoir (12) et accouplée soit par une bielle articulée, soit par une glissière transversale (42) à un vilebrequin ou à un tenon (43) excentré d'une roue (44) animé en rotation par un moteur à ressort (45,46,47) ou électrique.

5. Distributeur selon la revendication 4, **caractérisé en ce que** la tige (40) comprend une première partie conductrice reliant en permanence la grille (32) à un contact électrique d'alimentation (13) situé au passage (11) de la tige au travers du fond du réservoir, suivie d'une seconde partie isolante reliée à la bielle ou à la glissière (42), la périphérie de la grille étant en contact avec les parois métalliques du réservoir.

6. Distributeur selon la revendication 2, **caractérisé en ce que** les moyens de chauffe comprennent une grille longitudinale constituée d'une série de bilames proches parallèles agencés côte à côte entre deux électrodes s'étendant respectivement tout le long de deux bords opposés de la grille, ou une grille (50) constituée d'un bilame unique sinusoïdal passant alternativement d'un support (52) le long d'un bord à un autre support (54) le long du bord opposé.

7. Distributeur selon la revendication 6, **caractérisé en ce que** la largeur du ou des bilames est variable dans le sens de la longueur de la grille, cette largeur étant identique au sein de chaque section successive de surface s'étendant d'un bord latéral à l'autre de la grille.

8. Distributeur selon l'une des revendications 6 ou 7, **caractérisé en ce que** la section longitudinale vue de côté du réservoir (16) est en forme de lentille, en ce que la grille bilame longitudinale (50) est articulée en rotation autour du premier support/électrode latéral (54), ou autour d'un axe parallèle adjacent au niveau de la sortie du réservoir, par exemple au niveau de l'axe du rouleau, et en ce que le support/électrode latéral opposé (52) est guidé en coulissement longitudinal au fond (14) du réservoir ; ou inversement le premier support/électrode étant articulé au fond du réservoir.

9. Distributeur selon l'une des revendications 6 ou 7, **caractérisé en ce que** la section longitudinale vue de côté du réservoir (18) devient triangulaire au niveau de son fond, et en ce que la grille bilame longitudinale (60) n'est fixée qu'au fond du réservoir par son support/électrode latéral (62) correspondant.

10. Distributeur selon l'une des revendications 2 à 9, **caractérisé en ce que** la sortie du réservoir (12,16,18) donne sur un rouleau de transfert et d'application (20) monté sur un berceau d'escamotage (22,23) en rotation ou en translation.

11. Distributeur selon la revendication 1, **caractérisé en ce que** les moyens de chauffe sont un fil électrique résistif (74) de chauffe agencé en un paquet de boucles sensiblement homogène dans le volume (70) du réservoir.

12. Distributeur selon la revendication 1, **caractérisé en ce que** les moyens de chauffe sont une mousse lâche en matériau électrique résistif de chauffe, cette mousse étant alimentée par deux électrodes opposées.

13. Distributeur selon la revendication 11 ou 12, **caractérisé en ce que** le fil (74) ou la mousse des moyens de chauffe est souple, et en ce que le réservoir comprend des moyens (76,84,86) pour pousser la cire vers la sortie.

14. Distributeur selon la revendication 13, **caractérisé en ce que** le réservoir est une cartouche amovible (70) cylindrique dont l'une des extrémité est fermée par une tête de piston (76) coulissant et l'autre extrémité se termine soit par un bec (78), soit par un rouleau de distribution (79), le distributeur associé (80) comportant un piston (84) poussé en avant dans un réceptacle (82) de cartouche, et ceci par un ressort (86) sous le contrôle d'un mécanisme (90,92,94,96).

15. Distributeur selon la revendication 14, **caractérisé en ce que** le mécanisme de contrôle du distributeur (80) comprend un fil (90) venant s'enrouler sur un tambour (92) entraîné par un ressort spiral interne (94) lorsque le ressort du piston (86) est comprimé, ainsi qu'un levier de retenue (96) du tambour lorsque le fil se dévide en étant entraîné par le piston poussé par le ressort.

## Patentansprüche

1. Handbetätigter Ausgeber für heißschmelzbares Material, insbesondere Enthaarungswachs (5), mit einem Gehäuse (10), das ein Mittel zum manuellen Ergreifen bildet und innerhalb dessen ein Vorratsbehälter (12, 16, 18) für das feste, granulat- oder klumpenförmige heißschmelzbare Material ausgeführt ist, sowie Mitteln (30, 32, 50, 74) zum Erhitzen dieses heißschmelzbaren Materials, **dadurch gekennzeichnet, daß** die Gesamtheit oder ein Teil dieser Heizmittel (74) im wesentlichen gleichmäßig entweder im gesamten Raum des Vorratsbehälters oder (32, 50) in einer oder mehreren Flächen angeordnet ist, die im wesentlichen den gesamten Vorratsbehälter beweglich durchdringen können.

2. Ausgeber nach Anspruch 1, **dadurch gekennzeichnet, daß** die Heizmittel in Form eines Gitters (32, 50) vorliegen, das aus Widerstandsheizdrähten gebildet, anfänglich an der einen Seite des Vorratsbehälters angeordnet und bis zur anderen, gegenüberliegenden Seite verschiebbar ist.

3. Ausgeber nach Anspruch 2, **dadurch gekennzeichnet, daß** der Querschnitt entlang des gesamten Vorratsbehälters (12) konstant ist und daß die Heizmittel ein sich quer erstreckendes Maschengitter (32) bilden, dessen Abmessungen gleich oder geringfügig kleiner sind als die des Querschnitts, wobei dieses Gitter durch Gitterverschiebemittel vom Boden des Vorratsbehälters zum Austritt und dann zum Boden zurück verschoben wird.

4. Ausgeber nach Anspruch 3, **dadurch gekennzeichnet, daß** die Verschiebemittel eine Stange (40) enthalten, die den Boden des Vorratsbehälters (12) durchdringt und entweder durch eine Gelenkschubstange oder durch eine quer verlaufende Gleitschiene (42) mit einer Kurbelwelle oder einem Zapfen (43) gekoppelt ist, die bzw. der exzentrisch zu einem Rad (44) gelagert ist, das durch ein Federlaufwerk oder einen Elektromotor (45, 46, 47) in Drehung versetzt wird.

5. Ausgeber nach Anspruch 4, **dadurch gekennzeichnet, daß** die Stange (40) einen ersten, leitenden Bereich enthält, der das Gitter (32) permanent mit einem elektrischen Versorgungskontakt (13) verbindet, welcher sich am Übergang (11) der Stange durch den Boden des Vorratsbehälters befindet, gefolgt von einem zweiten, isolierenden Bereich, der mit der Schubstange oder der Gleitschiene (42) verbunden ist, wobei der Umfang des Gitters mit den metallischen Wänden des Vorratsbehälters in Kontakt steht.

6. Ausgeber nach Anspruch 2, **dadurch gekennzeichnet, daß** die Heizmittel ein Längsgitter enthalten, das aus einer Reihe von nahestehenden, parallel verlaufenden Bimetallen besteht, die zwischen zwei Elektroden nebeneinander liegen, welche sich ganz entlang zweier jeweiliger gegenüberliegender Ränder des Gitters erstrecken, oder ein Gitter (50) aufweisen, das aus einem einzigen sinusförmigen Bimetall besteht, das abwechselnd von einem Träger (52) entlang eines Randes zu einem weiteren Träger (54) entlang des gegenüberliegenden Randes verläuft.

7. Ausgeber nach Anspruch 6, **dadurch gekennzeichnet, daß** die Breite des oder der Bimetalle in Längsrichtung des Gitters verstellbar ist, wobei diese Breite innerhalb eines jeden aufeinanderfolgenden Querschnitts der Fläche identisch ist, die sich von einem Seitenrand zum anderen Seitenrand des Gitters erstreckt.

8. Ausgeber nach einem der Ansprüche 6 oder 7, **dadurch gekennzeichnet, daß** der Längsschnitt von der Seite des Vorratsbehälters (16) aus gesehen linsenförmig ausgeführt ist, daß das längs verlaufende Bimetallgitter (50) um den ersten seitlichen Elektrodenträger (54) oder um eine parallele Achse herum drehbar angelenkt ist, die an den Bereich des Austritts des Vorratsbehälters angrenzt, beispielsweise an den Bereich der Rollenachse, und daß der gegenüberliegende seitliche Elektrodenträger (52) längs gleitend am Boden (14) des Vorratsbehälters geführt ist bzw. umgekehrt der erste Elektrodenträger am Boden des Vorratsbehälters angelenkt ist.

9. Ausgeber nach einem der Ansprüche 6 oder 7, **dadurch gekennzeichnet, daß** der Längsschnitt von der Seite des Vorratsbehälters (18) aus gesehen im Bereich seines Bodens dreieckförmig zuläuft und daß das längs verlaufende Bimetallgitter (60) mit seinem entsprechenden seitlichen Elektrodenträger (62) nur am Boden des Vorratsbehälters befestigt ist.

10. Ausgeber nach einem der Ansprüche 2 bis 9, **dadurch gekennzeichnet, daß** der Austritt des Vorratsbehälters (12, 16, 18) auf eine Transfer- und Auftragsrolle (20) gerichtet ist, die an einem drehbar oder verschiebbar gelagerten Klappsattel (22, 23) gelagert ist.

11. Ausgeber nach Anspruch 1, **dadurch gekennzeichnet, daß** die Heizmittel aus einem elektrischen Widerstandsheizdraht (74) bestehen, der in einem im wesentlichen gleichmäßigen Schleifenpaket im Inneren (70) des Vorratsbehälters angeordnet ist.

12. Ausgeber nach Anspruch 1, **dadurch gekennzeichnet, daß** die Heizmittel aus einem losen Schwamm aus elektrischem Widerstandsheizmaterial bestehen, wobei dieser Schwamm von zwei entgegengesetzten Elektroden gespeist wird.

13. Ausgeber nach Anspruch 11 oder 12, **dadurch gekennzeichnet, daß** der Draht (74) oder Schwamm der Heizmittel weich ist und daß der Vorratsbehälter Mittel (76, 84, 86) enthält, um das Wachs zum Austritt zu drücken.

14. Ausgeber nach Anspruch 13, **dadurch gekennzeichnet, daß** der Vorratsbehälter eine abnehmbare, zylinderförmige Kartusche (70) ist, von der das eine Ende durch einen gleitbeweglichen Kolbenkopf (76) verschlossen ist und das andere Ende entweder mit einem Vorsprung (78) oder mit einer Ausgaberolle (79) endet, wobei der zugeordnete Ausgeber (80) einen Kolben (84) enthält, der nach vorne in einen Behälter (82) der Kartusche geschoben wird, und zwar durch eine von einer Vorrichtung (90, 92, 94, 96) gesteuerten Feder (86).

15. Ausgeber nach Anspruch 14, **dadurch gekennzeichnet, daß** die Vorrichtung zum Steuern des Ausgebers (80) einen Draht (90) enthält, der sich um eine Trommel (92) wickelt, die dann durch eine innere Spiralfeder (94) mitgenommen wird, wenn die Feder des Kolbens (86) zusammengedrückt wird, sowie einen Hebel (96) zum Halten der Trommel, wenn der Draht sich abwickelt, indem er vom durch die Feder verschobenen

## Claims

1. A hand-held dispenser of heat-fusible material, in particular epilatory wax (5), the dispenser comprising a housing (10) forming handle means and having formed therein a container (12, 16, 18) of solid thermofusible material in the form of granules or a cake, and heater means (30, 32, 50, 74) for heating the thermofusible material, the dispenser being **characterized in that** all or part of the heater means (74) is arranged in substantially uniform manner either throughout the volume of the container, or else (32, 50) in one or more surfaces suitable for moving through substantially all of the container.

2. A dispenser according to claim 1, **characterized in that** the heater means are in the form of a grid (32, 50) made up of resistive heater wires originally arranged against one of the sides of the container and suitable for being moved to the opposite side.

3. A dispenser according to claim 2, **characterized in that** the cross-section of the container (12) is constant along its entire length, and in that the heater means are a meshed transverse grid (32) of dimensions equal to or slightly smaller than the dimensions of the section, said grid being driven by displacement means to move towards the outlet of the container from its far end and then back towards its far end.

4. A dispenser according to claim 3, **characterized in that** the displacement means comprise a rod (40) passing through the end wall of the container (12) and coupled either via a hinged link or via a slideway (42) extending transversely to a crank or to an eccentric tenon (43) on a wheel (44) rotated by an electric or a clockwork motor (45, 46, 47).

5. A dispenser according to claim 4, **characterized in that** the rod (40) has a conductive first portion permanently connecting the grid (32) to an electricity power supply contact (13) situated at the passage (11) where the rod passes through the end wall of the container, followed by an insulating second portion connected to the crank or the slideway (42), the periphery of the grid being in contact with the metal walls of the container.

6. A dispenser according to claim 2, **characterized in that** the heater means comprise a longitudinal grid constituted by a series of parallel, close-together bimetallic strips arranged side to side between two electrodes extending all along two ôpposite edges of the grid, or a grid (50) constituted by a single sinusoidal bimetallic strip passing in alternation from a support (52) along one edge to another support (54) along the opposite edge.

7. A dispenser according to claim 6, **characterized in that** the width of the bimetallic strip(s) varies in the lengthwise direction of the grid, said width being the same in each successive sectional area extending from one side edge of the grid to the other.

8. A dispenser according to claim 6 or claim 7, **characterized in that** the longitudinal section seen from the side of the container (16) is lens-shaped, and in that the longitudinal bimetallic strip gird (50) is hinged to pivot about the first support or side electrode (54), or else about a parallel axis adjacent to the outlet from the container, e.g. at the shaft of the roller, and in that the opposite support or side electrode (52) is guided to slide longitudinally at the end (14) of the container; or conversely the first support or electrode is hinged to the end of the container.

9. A dispenser according to claim 6 or claim 7, **characterized in that** the longitudinal section of the container (18) as seen from the side becomes triangular at its end, and in that the longitudinal bimetallic strip grid (60) is fixed only to the end of the container via the corresponding support or side electrode (62).

10. A dispenser according to any one of claims 2 to 9, **characterized in that** outlet from the container (12, 16, 18) leads to a transfer and applicator roller (20) mounted on a cradle (22, 23) for retraction in rotation or in translation.

11. A dispenser according to claim 1, **characterized in that** the heater means are a resistive heater wire (74) arranged as a bundle of substantially uniform loops inside the volume (70) of the container.

12. A dispenser according to claim 1, **characterized in that** the heater means are a loose foam of resistive electric heater material, said foam being powered by two opposite electrodes.

13. A dispenser according to claim 11 or claim 12, **characterized in that** the wire (74) or the foam of the heater means is flexible, and in that the container includes means (76, 84, 86) for pushing the wax towards the outlet.

14. A dispenser according to claim 13, **characterized in that** the container is a cylindrical removable cartridge (70) having one of its ends closed by a sliding piston head (76) and having its opposite end terminated either by a spout (78) or by a dispenser roller (79), the associated dispenser (80) including a piston (84) which is pushed forwards inside the container (82) of the cartridge, by means of a spring (86) under the control of a mechanism (90, 92, 94, 96).

15. A dispenser according to claim 14, **characterized in that** the control mechanism of the dispenser (80) comprises a wire (90) that is wound on a drum (92) driven by an internal spiral spring (94) when the piston spring (86) is compressed, and a lever (96) for retaining the drum when the wire is unwound under drive from the piston pushed by the spring.
